# EUROPÄISCHE PATENTSCHRIFT

(11) **EP 0 565 885 B1**
(45) Veröffentlichungstag und Bekanntmachung des Hinweises auf die Patenterteilung: **13.11.1996**
(21) Anmeldenummer: 93104309.5
(22) Anmeldetag: 17.03.1993
(51) Int. Cl.: D03D 1/00, D03D 47/12

(54) **Getriebe für schützenlose Webmaschinen mit abwechselnd ins Webfach vor- und zurückschiebbaren Schussfadeneintragorganen**
Drive for shuttleless looms which have weft carrier grippers moving back and forth
Transmission pour les métiers à tisser sans navette comprenant des griffes qui se déplacent en avant et en arrière

(30) Priorität: 15.04.1992 DE 4212536
(43) Veröffentlichungstag der Anmeldung: 20.10.1993
(73) Patentinhaber: LINDAUER DORNIER GESELLSCHAFT M.B.H, D-88131 Lindau (DE)
(72) Erfinder: Herrlein, Wilhelm, Dipl.-Ing. (FH), W-7988 Neuravensburg (DE)

(56) Entgegenhaltungen:
- DE-A- 3 731 990
- GB-A- 1 404 075
- GB-A- 2 073 789
- US-A- 4 147 067

## Beschreibung

Die Erfindung betrifft ein Getriebe für schützenlose Webmaschinen mit abwechselnd ins Webfach vor- und zurückschiebbaren Schußfadeneintragorganen.

Ein derartiges Getriebe ist z.B. aus der DE-PS 37 31 990 bekannt. Es dient dazu bei einer schützenlosen Webmaschinen von einer kontinuierlichen Drehbewegung der Hauptantriebswelle eine Drehbewegung mit wechselnder Drehrichtung abzuleiten, um auf diese Weise ein Antriebsrad für das Vor- und Zurückschieben der Schußfadeneintragorgane zu steuern.

Es sind schützenlose Webmaschinen bekannt, bei denen der einzutragende Schußfaden durch Greifer eingetragen wird, die an der Spitze von Stangen oder auch an der Spitze von flexiblen Bändern angeordnet sind. Der einzutragende Schußfaden wird an seinem Ende von diesen Greifern mittels Klemmvorrichtungen außerhalb des Webfaches erfaßt. Für den Schußeintrag werden die Stangen oder Bänder meist von den beiden Webmaschinenseiten her gegenläufig ins Webfach vorgeschoben. Nach Übergabe des Fadenendes von einem gebenden Greifer zu einem übernehmenden Greifer werden die Stangen wieder zurückgezogen und dabei der Schußfaden vollends in ganzer Länge ins Webfach eingetragen. Es sind dabei verschiedene Ausführungsformen bekannt, den Schußfaden am Greifer festzuklemmen und ihn zu übergeben. Diese unterschiedlichen Möglichkeiten sind aber für die hier zu lösende Aufgabe nicht von Bedeutung und brauchen deshalb nicht beschrieben zu werden.

In allen Fällen eines derartigen Schußfadeneintrages mit Greifern sind Antriebselemente für das Schußfadeneintragorgan erforderlich, die abwechselnd mit unterschiedlicher Drehrichtung bewegt werden. Das können z.B. Scheiben sein, auf die ein flexibles Band aufgewickelt wird, oder aber auch Antriebsräder mit einer Verzahnung, die in Eingriff mit einer Perforation in flexiblen Bändern oder mit Zahnstangen in starren Greiferstangen stehen. Die hierzu verwendeten Getriebe benutzen, wie die oben genannte DE-PS zeigt, üblicherweise in einem ersten Getriebeteil kontinuierlich umlaufende Kurven- oder Nockenscheiben, von denen über schwingend gelagerte Abtastrollen ein Pleuel bewegt wird, das an einem Zahnsektorstück angreift und dieses in eine hin- und herschwingende Bewegung versetzt. In einem nachfolgenden zweiten Getriebeteil wird die schwingende Bewegung des Zahnsektorstückes von einem Ritzel abgenommen und über weitere Getriebeglieder mit der erforderlichen Drehzahlübersetzung auf ein Antriebselement für den Schußeintrag, z.B. ein Antriebszahnrad, das in Eingriff mit dem Verzahnungsteil einer Greiferstange steht, oder das in die Perforation eines flexiblen Bandes eingreift, übertragen. Gegenbenenfalls sind hier auch noch zusätzliche Winkeltriebe eingefügt. Die Schwingbewegung des Zahnsektorstückes wird auf diese Weise in wechselnde Drehbewegung des Antriebsrades umgesetzt. Der Hub der Schwingbewegung kann meist durch Einstellung des Pleuelanschlusses am Zahnsektorstück verändert werden. Dadurch ist es auch möglich, den Hub, das heißt die Vorschubstrecke des Greifers in das Webfach, bedarfsweise exakt einzustellen oder zu verändern.

Eine derartige Getriebeausführung zur Erzeugung einer alternierenden Hin- und Herbewegung für das Schußfadeneintragorgan in Gestalt eines Greifers einer Webmaschine weist getriebeabtriebsseitig immer nur eine Abtriebswelle auf. Daher steht auch immer nur ein Antriebszahnrad mit der Verzahnung der Greiferstange in Eingriff. Die Antriebskraftübertragung von Antriebs-Zahnrad auf die Greiferstangen führt sowohl am Antriebszahnrad als auch an der Greiferstange zu erhöhtem Verschleiß. Diesen Verschleiß gilt es zu vermeiden und damit die Lebensdauer von Antriebsritzel und Greiferstange zu erhöhen.

Aufgabe der Erfindung ist es daher, die Antriebskräfte, die bisher von nur einem Antriebsritzel auf die Greiferstangen übertragen wurden, auf zwei gleichzeitig mit der Greiferstange in Eingriff stehenden Antriebsritzel zu verteilen.

Damit kann mit einer erheblichen Reduzierung des Verschleißes sowohl an den antreibenden wie auch an dem getriebenen Element gerechnet werden.

Die Aufgabe wird erfindungsgemäß durch die in den Patentansprüchen 1 bis 3 genannten Merkmale gelöst.

Die Erfindung soll nachstehend anhand eines Ausführungsbeispieles näher beschrieben werden. Es zeigt:
- Fig. 1: ein Getriebe für den Antrieb von Schußfadeneintragorganen für schützenlose Webmaschinen, verbunden mit der Hauptantriebswelle der Webmaschine in schematischer Darstellung,
- Fig. 2: das Teilgetriebe (2) in der Draufsicht gemäß Fig. 1,
- Fig. 3: das Teilgetriebe (2) in der Draufsicht gemäß Fig. 1 mit einem Außenrad für den Abtriebswellenantrieb,
- Fig. 4: ein Getriebe (2a) in der Art eines Planetengetriebe ausgebildet in der Vorderansicht,
- Fig. 5: das Getriebe (2a) gemäß Schnittlinie I-I nach Fig. 3.

Zunächst sei anhand der Figur 1 der Gesamtaufbau des Getriebes 1,2 erläutert. Das Getriebe 1,2 dient der Umwandlung einer kontinuierlichen Rotationsbewegung der Webmaschinen-Hauptwelle 3 in eine abwechselnde Rechts- und Linksdrehbewegung der auf den Abtriebswellen 6,7 angeordneten Antriebsritzel 4,5 für das Schußfadeneintragorgan 8.

Auf der rotierenden Antriebswelle 3 sind Kurvenscheiben 9,10 angeordnet, an deren Umfang Abtastrollen 11,12 anliegen. Diese Abtastrollen 11,12 sind an den Enden eines Winkelhebels 13 drehbar gelagert. Der Winkelhebel 13 selbst kann um ein maschinenfestes Lager 14 hin- und herschwingen. Durch einen Hebelarm 15 wird die schwingende Bewegung des Winkelhebels 13 zu einem Pleuel 16 geleitet und durch dieses auf das Zahnsektorstück 17 übertragen. Das Zahnsektorstück 17 ist in einem maschinenfesten Lager 18 drehbeweglich aufgenommen.
Die Verbindung zwischen Pleuel 16 und Zahnsektorstück 17 wird durch ein Gelenk 19 bewirkt. Diese Gelenk ist in einem bogenförmigen Lager 20 (Langloch) im Zahnsektorstück 17 verstellbar angeordnet, um auf diese Weise eine Hubverstellung des Zahnsektorstückes 17 und damit auch eine Hubverstellung für das Schußeintragorgan 8 zu gewährleisten. Das Zahnsektorstück 17 besitzt eine kreisbogenförmige Verzahnung 21. Mit der Verzahnung 21 steht ein Ritzel 22 in Eingriff, welches gem. Fig. 2 mit der Innenverzahnung 23 eines Kegelrades 24 in Eingriff bringbar ist. Die Achse 25 des Kegelrades 24 liegt in der vertikalen Ebene, vertikal versetzt und parallel zur Lagerachse 18 des Zahnsektorstückes 17.

Fig. 2 zeigt teilweise im Schnitt eine Draufsicht auf Fig. 1. Ein Teil der Verzahnung 21 des Zahnsektorstückes 17 ist unterhalb des Ritzels 22 sichtbar.
Das mit der Verzahnung 21 in Eingriff stehende Ritzel 22 ist als Hülse ausgebildet und drehbar auf der Achse 25 angeordnet.

Die Achse 25 ist drehbar im Teilgetriebe 2 gelagert.

Das Kegelrad 24 kämmt mit einem Kegelrad 26, dessen Achse rechtwicklig zur Achse des Kegelrades 24 verläuft und die Abtriebsachse 26a des aus den Kegelzahnrädern 24 und 26 gebildeten und aus der DE-PS 37 31 990 bekannte Kegelradgetriebe innerhalb des Teilgetriebes 2 bildet.
Gemäß Fig. 2 ist zwischen den die Abtriebsachse 26a aufnehmenden Lagern 27,28 ein Zahnrad 29 drehfest mit der Abtriebsachse 26a verbunden.
Achsparallel zur Abtriebsachse 26a und beabstandet voneinander sind im Teilgetriebe 2 zwei eine Verzahnung 30 aufweisende Abtriebswellen 6,7 in den Lagern 31,32 drehend gelagert. Die Verzahnung 30 steht mit dem Zahnrad 29 in ständigem Eingriff.

Ein Ende der Abtriebswellen 6,7 ragt aus dem das Teilgetriebe 2 umhüllenden Gehäuse 33.
An dem freien Ende jeder der Abtriebswellen 6,7 ist ein Ritzel 4 bzw. 5 drehfest angeordnet. Die Ritzel 4,5 stehen mit der Verzahnung des Schußfadeneintragorgans 8 (s. Fig. 1) in Wirkverbindung.

Fig. 3 zeigt einen Getriebeaufbau, in dem anstelle des Zahnrades 29 ein Außenrad 35 mit Innenverzahnung 34 drehfest zwischen den Lagern 27,28 der Abtriebsachse 26a auf selbiger angeordnet ist. Die Abtriebswellen 6,7 tragen auf ihrem in das Getriebe führende Ende ein Ritzel 36 bzw. 37, dessen Verzahnung mit der Innenverzahnung 34 des Außenrades 35 in Eingriff steht. Der übrige Aufbau des Teilgetriebes entspricht dem nach Fig. 2.

Fig. 4 zeigt ein Getriebe 2a mit einem von den vorgennanten Getrieben abweichenden Aufbau. Auf die vorgenannten Teilgetriebe 1 und 2 wird hier verzichtet. Ein Zahnsektorstück 17 weist eine kreisbogenförmig verlaufende Ausnehmung 38 auf, deren oberer Kreisbogen 38' eine in die Ausnehmung 38 gerichtete Verzahnung 39 besitzt. Mit dieser Verzahnung steht das Ritzel 40 in Eingriff, welches drehfest mit der Welle 41 des Außenrades 35 verbunden ist. Die Welle 41 des Außenrades 35 liegt in der vertikalen Ebene parallel zur Lagerachse 18 des Zahnsektorstückes 17. Das Außenrad 35 besitzt eine Innenverzahnung 34, in die in Art eines Planetenradgetriebes achsparallel und oberhalb der geometrischen Längsachse 42 der Welle 41 auf den Abtriebswellen 6,7 angeordnete Ritzel 36,37 eingreifen. Die Abtriebswellen 6,7 bilden den Abtrieb des Getriebes. Das freie Ende der jeweiligen Abtriebswelle 6,7 nimmt ein Ritzel 4,5 drehfest auf. Beide Ritzel 4,5 stehen mit der Verzahnung des Schußfadeneintragorgans 8, z.B. mit einer den Greifer tragenden Greiferstange in Eingriff. In Abhängigkeit von der Schwenkbewegung des Zahnsektorstückes 17 - siehe Doppelpfeil 43 - führt das Schußfadeneintragorgan 8 eine alternierende Vorund Rückwärtsbewegung gemäß Doppelpfeil 44 aus.

Fig. 5 zeigt das Getriebe 2a in Schnittdarstellung gemäß der Linie I-I in Fig. 4.
Die Lagerachse 18 des Zahnsektorstückes 17 ist in den schematisch dargestellten Lagern 49,50 aufgenommen. Das Zahnsektorstück 17 weist, wie bereits in Fig. 4 dargestellt, eine kreisbogenförmig ausgebildete Ausnehmung 38 mit Innenverzahnung 39 auf, die mit dem Ritzel 40 kämmt. Das Ritzel 40 ist koaxial mit dem Außenrad 35 verbunden und drehfest auf der Welle 41 des Außenrades 35 angeordnet. Das Außenrad 35 und die Welle 41 bestehen hier aus einem Stück. Die Welle 41 ist ebenfalls in schematisch dargestellten Lagern 47,48 des Gehäuses oder in Teilen des Getriebegehäuses 33 aufgenommen. In die Innenverzahnung 34 greifen zwei achsparallel oberhalb der Querebene 42 der Welle 41 liegende in Art von Planetenrädern wirksame Ritzel 36,37 ein, deren in den Lagern 45,46 aufgenommenen Achse die Abtriebswellen 6,7 des Getriebes bilden. Am freien Ende der betreffenden Abtriebswellen 6,7 ist ein Ritzel 4,5 drehfest verbunden, das mit den Zähnen des Schußfadeneintragorgans 8 in Eingriff steht.

Mit der erfindungsgemäßen Lösung wird gegenüber dem Stand der Technik der Vorteil erreicht, daß die auf die jeweilige Greiferstange mit Greiferkopf zu übertragenden Kräfte zu deren alternierenden Bewegung auf zwei Antriebsritzel verteilt sind und somit eine wesentliche Verschleißreduzierung sowohl an Zahnstange wie auch an den Antriebsritzeln zu verzeichnen ist. Andererseits besteht nun auch die vorteilhafte Möglichkeit wahlweise mit einem oder zwei Antriebsritzeln zu arbeiten.

### ZEICHNUNGS-LEGENDE

- 1: Teilgetriebe
- 2: Teilgetriebe
- 3: Webmaschinen-Hauptwelle
- 4: Ritzel
- 5: Ritzel
- 6: Abtriebswelle
- 7: Abtriebswelle
- 8: Schußfadeneintragorgan
- 9: Kurvenscheibe
- 10: Kurvenscheibe
- 11: Abtastrolle
- 12: Abtastrolle
- 13: Winkelhebel
- 14: Lager
- 15: Hebelarm
- 16: Pleuel
- 17: Zahnsektorstück
- 18: Lagerachse
- 19: Gelenk
- 20: Lager
- 21: Verzahnung
- 22: Ritzel
- 23: Innenverzahnung
- 24: Kegelrad
- 25: Achse
- 26: Kegelrad
- 26a: Abtriebsachse
- 27: Lager
- 28: Lager
- 29: Zahnrad
- 30: Verzahnung
- 31: Lager
- 32: Lager
- 33: Gehäuse
- 34: Innenverzahnung
- 35: Außenrad
- 36: Ritzel
- 37: Ritzel
- 38: Ausnehmung
- 38': oberer Kreisbogen
- 39: Verzahnung
- 40: Ritzel
- 41: Welle
- 42: goemetr. Längsachse
- 43: Doppelpfeil
- 44: Doppelpfeil
- 45: Lager
- 46: Lager
- 47: Lager
- 48: Lager
- 49: Lager
- 50: Lager

## Patentansprüche

1. Getriebe für schützenlose Webmaschinen mit abwechselnd in ein Webfach vorund zurückschiebbaren Schußfadeneintragsorganen (8), bestehend aus einem Teilgetriebe (1) mit kontinuierlich umlaufenden Kurvenscheiben (9,10) und aus getrieblichen Mitteln (11,12,13,14,15,16,19), wobei die Kurvenscheiben über die getrieblichen Mittel ein Zahnsektorstück (17) mit Verzahnung (21) in eine hin- und herschwingende Bewegung versetzen und bestehend aus einem Teilgetriebe (2) mit einem Ritzel (22), das mit der Verzahnung (21) in Eingriff steht, und wobei das Ritzel (22) ein erstes Kegelrad (24) antreibt, welches mit einem zweiten Kegelrad (26) in Eingriff steht und wobei ferner das Kegelrad (26) drehfest mit einer drehend gelagerten Abtriebsachse (26a) verbunden ist, auf welcher drehfest ein Zahnrad (29) angeordnet ist, **dadurch gekennzeichnet,** daß in dem Teilgetriebe (2) ferner zwei einander beabstandet und achsparallel zur Abtriebsachse (26a) angeordnete Abtriebswellen (6,7) mit Verzahnungen (30) gelagert sind, deren Verzahnungen mit dem Zahnrad (29) in ständigem Eingriff stehen, und daß auf dem freien Ende jeder Abtriebswelle (6,7) jeweils ein Ritzel (4, bzw. 5) drehfest angeordnet ist, das mit einer Verzahnung der Schußfadeneintragsorgane (8) in Wirkverbindung steht.

2. Getriebe für schützenlose Webmaschinen mit abwechselnd in ein Webfach vorund zurückschiebbaren Schußfadeneintragsorganen (8), bestehend aus einem Teilgetriebe (1) mit kontinuierlich umlaufenden Kurvenscheiben (9,10) und aus getrieblichen Mitteln (11,12,13,14,15,16,19), wobei die Kurvenscheiben (9,10) über die getrieblichen Mittel ein Zahnsektorstück (17) mit Verzahnung (21) in eine hinund herschwingende Bewegung versetzen, und bestehend aus einem Teilgetriebe (2) mit einem Ritzel (22), das mit der Verzahnung (21) in Eingriff steht, und wobei das Ritzel (22) ein erstes Kegelrad (24) antreibt, welches mit einem zweiten Kegelrad (26) in Eingriff steht, und wobei ferner das Kegelrad (26) drehfest mit einer drehend gelagerten Abtriebsachse (26a) verbunden ist, **dadurch gekennzeichnet,** daß
a) auf der Abtriebsachse (26a) ein Außenrad (35) mit Innenverzahnung (34) drehfest angeordnet ist,
b) in dem Teilgetriebe (2) zwei Abtriebswellen (6,7) achsparallel zur Abtriebsachse (26a) gelagert sind und die Abtriebswellen antriebseitig je ein Ritzel (36 bzw. 37) tragen und wobei die Ritzel (36,37) mit der Innenverzahnung (34) des Außenrades (35) in Eingriff stehen und
c) auf dem freien Ende der Abtriebswelle (6,7) ein Ritzel (4, bzw. 5) drehfest angeordnet ist, das mit einer Verzahnung der Schußfadeneintragsorgane (8) in Wirkverbindung steht.

3. Getriebe für schützenlose Webmaschinen mit abwechselnd in ein Webfach vorund zurückschiebbaren Schußfadeneintragsorganen (8), bestehend aus kontinuierlich umlaufenden Kurvenscheiben (9,10) und aus getrieblichen Mitteln (11,12,12,14,15,16,19), wobei die Kurvenscheiben über die getrieblichen Mittel ein Antriebselement (17), das ähnlich eines Sektorstückes ausgebildet ist, um eine Lagerachse (18) in eine hin- und herschwingende Bewegung versetzen, **dadurch gekennzeichnet,** daß in dem Antriebselement (17) eine von wenigstens einem oberen Kreisbogen (38') begrenzte Ausnehmung (38) ausgebildet ist, mit einer in den Kreisbogen (38') vorhandenen Verzahnung (39), mit der ein Ritzel (40) in Eingriff steht, das koaxial auf einer im Gehäuse (33) gelagerten Welle (41) angeordnet und drehfest mit der Welle (41) verbunden ist, daß auf der Welle (41) ferner koaxial ein Außenrad (35) mit Innenverzahnung (34) angeordnet und mit der Welle (41) drehfest verbunden ist und daß außerhalb einer Längsachse (42) der Welle (41) zwei Abtriebswellen (6,7) achsparallel zur Welle (41) angeordnet sind, die antriebseitig mit je einem Ritzel (36) bzw. (37) ausgerüstet sind, und die Ritzel (36,37) mit der Innenverzahnung (34) des Außenrades (35) in Eingriff stehen und daß auf dem freien Ende der Abtriebswelle (6,7) ein Ritzel (4 bzw. 5) drehfest angeordnet ist, das mit einer Verzahnung der Schußfadeneintragsorgane (8) in Wirkverbindung steht.

## Claims

1. Mechanism for shuttleless looms, having weft thread introducing members (8), which can be pushed back and forth in an alternating manner into a shed, comprising a part mechanism (1) with continually rotating cams (9,10) and gear means (11,12,13,14,15,16,19), wherein the cams displace, by means of the gear means, a toothed sector part (17) with gear teeth (21) in a reciprocating pivoting movement, and comprising a part mechanism (2) with a pinion (22), in engagement with the gear teeth (21), and wherein the pinion (22) drives a first bevel wheel (24), which is in engagement with a second bevel wheel (26) and wherein the bevel wheel (26) is furthermore non-rotatably secured to a rotatably mounted driven spindle (26a) on which is non-rotatably mounted a gear wheel (29), characterised in that, in the part mechanism (2), there are furthermore mounted two output shafts (6,7) which are spaced from one another and parallel to the axis of the driven spindle (26a) and which have gear teeth (30) which are continuously in engagement with the gear wheel (29); and in that a pinion (4 or 5) is non-rotatably disposed on the free end of each output shaft (6,7), which pinion is in operating connection with gear teeth of the weft thread introducing members (8).

2. Mechanism for shuttleless looms, having weft thread introducing members (8), which can be pushed back and forth into a shed, comprising a part mechanism (1) with continually rotating cams (9,10) and gear means (11,12,13,14,15,16,19), wherein the cams (9,10) displace, by means of the gear means, a toothed sector part (17) with gear teeth (21) in a reciprocating pivoting movement, and comprising a part mechanism (2) with a pinion (22), in engagement with the gear teeth (21), and wherein the pinion (22) drives a first bevel wheel (24), which is in engagement with a second bevel wheel (26) and wherein, furthermore, the bevel wheel (26) is non-rotatably secured to a rotatably mounted driven spindle (26a), characterised in that
a) an outer wheel (35) with inner gear teeth (34) is non-rotatably secured on the driven spindle (26a);
b) two output shafts (6,7) are disposed in the part mechanism (2), parallel to the axis of the driven spindle (26a), and the output shafts each support, on the drive side, a pinion (36 or 37), the pinions (36,37) being in engagement with the inner gear teeth (34) of the outer wheel (35); and
c) a pinion (4 or 5) is non-rotatably secured on the free end of the output shaft (6,7), which pinion is in operating connection with gear teeth of the weft thread introducing members (8).

3. Mechanism for shuttleless looms, having weft thread introducing members (8), which can be pushed back and forth into a shed, comprising continually rotating cams (9,10) and gear means (11,12,12,14,15,16,19), wherein the cams displace, by means of the gear means, a drive element (17), which is formed in a manner similar to a sector part, about a bearing spindle (18) in a reciprocating pivoting movement, characterised in that there is formed, in the drive element (17), a recess (38) which is delimited by at least one upper arc (38'), gear teeth (39) being provided in the arc (38'), with which gear teeth a pinion (40) is in engagement, the pinion being disposed coaxially on a shaft (41) mounted in the casing (33) and non-rotatably connected to the shaft (41); in that, furthermore, an outer wheel (35) with inner gear teeth (34) is disposed coaxially on the shaft (41) and non-rotatably connected to the shaft (41); and in that, outside a longitudinal axis (42) of the shaft (41), two output shafts (6,7) are disposed with their axes parallel to the axis of the shaft (41), the output shafts being, in each case, provided on the drive side with a pinion (36) or (37), in engagement with the inner gear teeth (34) of the outer wheel (35); and in that a pinion (4 or 5) is non-rotatably secured on the free end of the output shaft (6,7) and is in operating connection with gear teeth of the weft thread introducing members (8).

## Revendications

1. Transmission pour métiers à tisser sans navettes munis d'organes (8) d'insertion des fils de trame, pouvant être déplacés alternativement vers l'avant et vers l'arrière dans une foule de tissage, comprenant une transmission partielle (1) dotée de disques à cames (9, 10) tournant en continu, et de moyens de transmission (11, 12, 13, 14, 15, 16, 19), les disques à cames imprimant un mouvement alternatif oscillant, par l'intermédiaire des moyens de transmission, à une pièce (17) à secteur denté présentant une denture (21) ; et une transmission partielle (2) pourvue d'un pignon (22) en prise avec la denture (21), le pignon (22) entraînant une première roue conique (24) en prise avec une seconde roue conique (26), et la roue conique (26) étant par ailleurs verrouillée en rotation sur un axe mené (26a) qui est monté rotatif, et sur lequel une roue dentée (29) est verrouillée en rotation, caractérisée par le fait que la transmission partielle (2) renferme, en outre, deux arbres de sortie (6, 7) munis de dentures (30), agencés à distance l'un de l'autre, dont les axes sont parallèles à l'axe mené (26a), et dont les dentures sont en prise permanente avec la roue dentée (29) ; et par le fait qu'un pignon considéré (4, respectivement 5), verrouillé en rotation sur l'extrémité libre de chaque arbre de sortie (6, 7), est en liaison efficace avec une denture des organes (8) d'insertion des fils de trame.

2. Transmission pour métiers à tisser sans navettes munis d'organes (8) d'insertion des fils de trame, pouvant être déplacés alternativement vers l'avant et vers l'arrière dans une foule de tissage, comprenant une transmission partielle (1) dotée de disques à cames (9, 10) tournant en continu, et de moyens de transmission (11, 12, 13, 14, 15, 16, 19), les disques à cames (9, 10) imprimant un mouvement alternatif oscillant, par l'intermédiaire des moyens de transmission, à une pièce (17) à secteur denté présentant une denture (21) ; et une transmission partielle (2) pourvue d'un pignon (22) en prise avec la denture (21), le pignon (22) entraînant une première roue conique (24) en prise avec une seconde roue conique (26), et la roue conique (26) étant par ailleurs verrouillée en rotation sur un axe mené (26a) qui est monté rotatif, caractérisée par le fait
a) qu'une roue extérieure (35) à denture intérieure (34) est verrouillée en rotation sur l'axe mené (26a),
b) que la transmission partielle (2) renferme deux arbres de sortie (6, 7) dont les axes sont montés parallèlement à l'axe mené (26a), les arbres de sortie portant un pignon considéré (36, respectivement 37) côté entraînement, et les pignons (36, 37) étant en prise avec la denture intérieure (34) de la roue extérieure (35), et
c) qu'un pignon (4, respectivement 5), verrouillé en rotation sur l'extrémité libre de l'arbre de sortie (6, 7), est en liaison efficace avec une denture des organes (8) d'insertion des fils de trame.

3. Transmission pour métiers à tisser sans navettes munis d'organes (8) d'insertion des fils de trame, pouvant être déplacés alternativement vers l'avant et vers l'arrière dans une foule de tissage, comprenant des disques à cames (9, 10) tournant en continu et des moyens de transmission (11, 12, 12, 14, 15, 16, 19), les disques à cames imprimant par l'intermédiaire des moyens de transmission, autour d'un axe de portée (18), un mouvement alternatif oscillant à un élément d'entraînement (17) dont la réalisation présente une similitude avec celle d'une pièce à secteur, caractérisée par le fait qu'un évidement (38), délimité par au moins un arc de cercle supérieur (38'), est ménagé dans l'élément d'entraînement (17) avec une denture (39) qui est présente dans l'arc de cercle (38'), et avec laquelle engrène un pignon (40) agencé coaxialement sur un arbre (41) monté dans le carter (33), et verrouillé en rotation sur ledit arbre (41) ; par le fait qu'une roue extérieure (35) à denture intérieure (34) est, par ailleurs, agencée coaxialement sur l'arbre (41) et est verrouillée en rotation sur ledit arbre (41) ; par le fait que deux arbres de sortie (6, 7) disposés à l'extérieur d'un axe longitudinal (42) de l'arbre (41), et dont les axes sont parallèles audit arbre (41), sont équipés d'un pignon considéré (36, respectivement 37) côté entraînement, et les pignons (36, 37) sont en prise avec la denture intérieure (34) de la roue extérieure (35) ; et par le fait qu'un pignon (4, respectivement 5), verrouillé en rotation sur l'extrémité libre de l'arbre de sortie (6, 7), est en liaison efficace avec une denture des organes (8) d'insertion des fils de trame.
